# EUROPÄISCHE PATENTSCHRIFT

(11) **EP 3 426 865 B1**
(45) Veröffentlichungstag und Bekanntmachung des Hinweises auf die Patenterteilung: **24.08.2022**
(21) Anmeldenummer: 17709967.8
(22) Anmeldetag: 10.03.2017
(51) Int. Cl.: E05B 27/00, E05B 19/00

(54) **SCHLÜSSEL SOWIE ZUGEHÖRIGES SCHLOSS**
KEY AND CORRESPONDING LOCK
CLÉ ET SERRURE ASSOCIÉE

(30) Priorität: 11.03.2016 AT 502032016
(43) Veröffentlichungstag der Anmeldung: 16.01.2019
(73) Patentinhaber: Evva Sicherheitstechnologie GmbH, 1120 Wien (AT)
(72) Erfinder: BAUMHAUER, Walter, 3580 Horn (AT)
(74) Vertreter: Puchberger & Partner Patentanwälte
(86) Internationale Anmeldenummer: PCT/EP2017/055628
(87) Internationale Veröffentlichungsnummer: WO 2017/153557

(56) Entgegenhaltungen:
- EP-A1- 0 613 987
- EP-A1- 1 712 714
- AT-B- 389 559

## Beschreibung

Die Erfindung betrifft einen Schlüssel zum Sperren eines Zylinderschlosses mit zumindest einer ersten Fläche und zumindest einer zweiten Fläche und entlang der Längserstreckung vorgesehenen Abtastpositionen, wobei auf der ersten Fläche zumindest eine Codierung und auf der zweiten Fläche zumindest eine weitere Codierung vorgesehen ist, und wobei die Codierungen an den Abtastpositionen quer zur Längserstreckung des Schlüssels vorgesehene, an bestimmten Steuerhöhen angeordnete Steuerstellen umfassen. Die Erfindung betrifft weiters ein Zylinderschloss für einen derartigen Schlüssel sowie ein System aus einem derartigen Zylinderschloss und einem derartigen Schlüssel.

Aus dem Stand der Technik sind Schlüssel mit zwei codierten Flächen bekannt, die als Wendeschlüssel ausgeführt sind. Wendeschlüssel sind Schlüssel, deren Schaft beidseitig gleich angeordnete Profile, Führungsnuten, Muldenbohrungen, Erhöhungen oder/und Kerbungen aufweist. Ein Wendeschlüssel hat, um seine Längsachse gedreht, jeweils die gleichen Merkmale und kann deshalb - unabhängig davon, welche Seite des Schlüssels nach oben zeigt - in den Schlüsselkanal des zugehörigen Schließzylinders auch gedreht eingeführt werden, was bei einem normalen einseitig gekerbten Schlüssel nicht möglich ist.

Da die Codierungen bei Wendeschlüsseln auf beiden Seiten identisch sind, werden meist im Schloss die Codierungen auf jeder Seite abwechselnd abgefragt, um die Anzahl der Abtastelemente zu reduzieren. Der Ausdruck "identische Codierungen" bedeutet in diesem Zusammenhang, dass die Codierungen auf den jeweils betrachteten Flächen, bei Drehung des Schlüssels um seine Längsachse, gleich sind.

Bei derartigen Wendeschlüsseln genügt jedoch die Abbildung einer Seite, um den Schlüssel reproduzieren zu können. Dies ist im Hinblick auf moderne Reproduktionsmethoden (hochauflösende Smartphone-Kameras in Kombination mit 3D-Druck) nachteilhaft, da illegale Schlüssel einfach in Umlauf gebracht werden können.

Darüber hinaus ergibt sich bei Wendeschlüsseln mit seitlich angeordneten Steuerstellen das Problem, dass die Steuerstellen auf beiden Seiten des Schlüssels im Sinne der obigen Definition identisch sein müssen. Dadurch ergeben sich jedoch Einschränkungen für die Ausführung der Steuerstellen an der Schlüsselspitze: Die mittlere Position der Zuhaltung an der Schlüsselspitze kann nicht genutzt werden, da sonst erhöhte Bruchgefahr besteht. Dieses Problem zeigt sich insbesondere bei den vorbekannten Schließsystemen, die in den Patentschriften EP 1 712 714 A1 und EP 0 613 987 A1 beschrieben sind.

Eine Aufgabe der Erfindung ist es, diese und weitere Probleme gattungsgemäßer Schlüssel und Schlösser zu beheben. Insbesondere soll ein neuer Schlüssel und ein neues Schloss realisiert werden, der ausreichend Kombinationsmöglichkeiten bietet und schwierig zu kopieren ist. Insbesondere soll durch die Erfindung das Problem der Kopierbarkeit von Wendeschlüsseln behoben werden. Es soll weiters eine Möglichkeit geschaffen werden, um mehrere unterschiedliche Wendeschlüssel-Schließanlagen mit demselben Schlüssel sperren zu können. Weiters soll die oben beschriebene Einschränkung bei der seitlichen Codierung an der Schlüsselspitze behoben werden. Außerdem sollen die Variationsmöglichkeiten am Schlüssel erhöht werden, und es soll eine höhere Sperrsicherheit gewährleistet werden. Gleiche Effekte sollen auch hinsichtlich der neuen Ausbildung des Schlosses erzielt werden. Weiters soll das Problem behoben werden, dass bestehende Schlüssel neue Schließanlagen sperren können, wenn in diesen neuen Schließanlagen nicht beide Flächen des Schlüssels abgefragt werden.

Diese und weitere Aufgaben werden erfindungsgemäß durch einen Schlüssel mit den Merkmalen des Anspruchs 1 gelöst. Indem erfindungsgemäß an zumindest einer Abtastposition zumindest eine Steuerstelle auf beiden Flächen eine andere Abmessung, vorzugsweise einen größeren Durchmesser, aufweist als eine Steuerstelle an einer anderen Abtastposition, wird die Anzahl der möglichen Kombinationen des Schlüssels erhöht.

Außerdem ergibt sich der Vorteil, dass die für diesen Schlüssel ausgebildeten neuen Schlösser durch bisherige Wendeschlüssel, welche nicht zur Abfrage der Steuerstelle mit geänderter Abmessung ausgeführt sind, nicht betätigt werden können.

Dies gilt auch dann, die für den neuen Schlüssel hergestellten Schlösser gar nicht alle Abtastpositionen auf beiden Seiten des Schlüssels abfragen, sondern wie bisher nur auf jeder Seite abwechselnd jede zweite Abtastposition abfragen. Indem an einer der Abtastpositionen die Steuerstellen auf beiden Seiten unterschiedliche Abmessungen, vorzugsweise einen größeren Durchmesser, aufweisen, ist es ausgeschlossen, dass bestehende Schlösser durch diesen Schlüssel betätigt werden können.

Erfindungsgemäß kann insbesondere vorgesehen sein, dass an zumindest einer Abtastposition am Schlüssel die Codierungen der beiden Flächen in schließtechnischer Hinsicht unterschiedlich sind, und an zumindest einer Abtastposition die Codierungen der beiden Flächen in schließtechnischer Hinsicht identisch sind.

Diese erfindungsgemäße Ausführung löst mehrere Probleme. Zunächst ergibt sich der Vorteil, dass es für Unberechtigte wesentlich schwieriger ist, den Schlüssel zu kopieren, da die Codierungen auf beiden Flächen des Schlüssels unterschiedlich sind.

Darüber hinaus ermöglicht es die erfindungsgemäße Lösung, mit einem Schlüssel einen oder mehrere Schließzylinder einer Schließanlage und, wenn der Schlüssel um seine Längsachse 90° bis 180° gedreht wird, einen oder mehrere Schließzylinder einer anderen Schließanlage zu sperren.

Dabei kann vorgesehen sein, dass ein Schlüssel, der auf beiden Seiten die selbe Codierung aufweist, keine Sperrberechtigung hat. Es kann aber auch vorgesehen sein, dass ein Schlüssel, der auf beiden Seiten die selbe Codierung aufweist, Sperrberechtigung besitzt.

Ein Vorteil der erfindungsgemäßen Lösung besteht darin, dass das Merkmal für die Berechtigung, um mehrere Schließzylinder zu sperren, nicht in die Schließzylinder der Schließanlagen aufgenommen werden muss, sondern mit mindestens zwei oder mehreren Merkmalen an unterschiedlichen Flächen des Schlüssels selbst ausgeführt ist. Dadurch kann ein Schlüssel gestaltet werden, der in zwei unterschiedlichen Wendeschlüssel-Schließanlagen übergeordnete Funktion aufweist, jedoch selbst die Wendeschlüsselfunktion nicht aufweist.

Dabei kann es sich beispielsweise um einen übergeordneten Schlüssel für Befugte, wie Feuerwehren, Nachtwächter, Heimhilfen oder dergleichen handeln.

Ein weiterer Vorteil der erfindungsgemäßen Lösung besteht bei der Ausführung des Schlüssels mit Kurvenkodierungen darin, dass durch die unterschiedliche Ausprägung der Kurven auf den beiden Seiten des Schlüssels nun auch die mittlere Zuhaltung an der Schlüsselspitze genutzt werden kann, da sie nicht auf beiden Seiten in Form einer Nut ausgefräst werden muss.

Es können auch an einer Abtastposition mehrere Codierungen vorhanden sein, von denen eine oder mehrere auf allen Flächen des Schlüssels identisch, und eine oder mehrere auf zumindest einer Fläche des Schlüssels unterschiedlich ausgeführt ist.

Erfindungsgemäß kann vorgesehen sein, dass auf den beiden Flächen des Schlüssels und/oder an anderen Stellen des Schlüssels weitere Codierungen vorgesehen sind.

Erfindungsgemäß kann vorgesehen sein, dass die Steuerstellen und/oder weitere Codierungen an anderen Stellen des Schlüssels im Wesentlichen geradlinige, winkelige, kreisförmige oder gebogene, horizontal oder vertikal verlaufende Nuten, Rillen, Fräsungen, Einkerbungen oder Erhebungen, Steuerflächen, Steuerbahnen, Mulden, Bohrmulden mit identischen oder unterschiedlichen Durchmessern und/oder Tiefen, gelagerten Kugeln, Kreis- oder Ellipsensegmentausnehmungen, kugelsegmentförmigen Erhebungen oder Mulden, magnetischen Codierungen, elektronischen Codierungen und/oder Kombinationen dieser Elemente umfassen.

Erfindungsgemäß kann vorgesehen sein, dass es sich bei den Flächen um die Schlüsselflachseiten handelt. Erfindungsgemäß kann ebenfalls vorgesehen sein, dass es sich bei den Flächen um die Schlüsselschmalseiten handelt. Erfindungsgemäß kann vorgesehen sein, dass es sich bei der ersten Fläche um eine Schlüsselschmalseite, und bei der zweiten Fläche um eine Schlüsselflachseite handelt. Die zweite Fläche kann mit der ersten Fläche des Schlüssels einen beliebigen Winkel, insbesondere etwa 90° oder etwa 180°, einschließen.

Erfindungsgemäß ist vorgesehen, dass die Steuerstellen durch Steuernuten miteinander verbunden sind.

Erfindungsgemäß kann vorgesehen sein, dass in Längsrichtung des Schlüssels zumindest sechs Abtastpositionen A - F sowie in Querrichtung des Schlüssels zumindest sechs Steuerhöhen a - f vorgesehen sind.

Erfindungsgemäß ist vorgesehen, dass zumindest drei Steuernuten vorgesehen sind, von denen zumindest eine als tiefe Steuernut mit tiefen Steuerstellen, und die verbleibenden als seichte Steuernuten mit seichten Steuerstellen ausgebildet sind, wobei die tiefen Steuernuten eine größere Nutentiefe aufweisen als die seichten Steuernuten, und die seichten Steuernuten im Wesentlichen parallel zueinander verlaufen.

Erfindungsgemäß kann vorgesehen sein, dass für zumindest eine Steuernut, vorzugsweise für die seichten Steuernuten, zumindest drei, vorzugsweise fünf, Steuerhöhen vorgesehen sind.

Erfindungsgemäß kann vorgesehen sein, dass die Codierungen ausgehend von einer Schlüsselspitze des Schlüssels in Richtung zu einer Schlüsselreide des Schlüssels zunächst auf beiden Flächen identisch ausgeführt sind, und ab einer bestimmten Abtastposition unterschiedlich, vorzugsweise fortlaufend unterschiedlich ausgeführt sind.

Erfindungsgemäß kann vorgesehen sein, dass sich, ausgehend von der Schlüsselspitze in Richtung zur Schlüsselreide, die tiefe Steuernut oder die seichten Steuernuten nur bis zu einer bestimmten Abtastposition erstrecken und sich die jeweils anderen Steuernuten darüber hinaus erstrecken.

Erfindungsgemäß kann vorgesehen sein, dass jene Steuerstelle mit anderer Abmessung an der, ausgehend von der Schlüsselspitze des Schlüssels in Richtung zur Schlüsselreide, ersten Abtastposition angeordnet ist.

Die Steuerstelle mit anderer Abmessung weist erfindungsgemäß einen größeren Durchmesser auf als die Steuerstellen an den anderen Abtastpositionen.

Die Steuerstelle mit anderer Abmessung ist erfindungsgemäß Teil der tiefen Steuernuten.

Die Steuerstelle mit anderer Abmessung kann insbesondere einen Durchmesser aufweisen, der etwa 10% bis etwa 40% größer ist als der Durchmesser der anderen Steuerstellen.

Erfindungsgemäß ist weiters vorgesehen, dass an der Schlüsselspitze die tiefen Steuernuten zwischen den seichten Steuernuten angeordnet sind und in diese übergehen, sodass an der Schlüsselspitze kein trennender Materialsteg zwischen den tiefen Steuernuten und den seichten Steuernuten verbleibt. Dadurch wird das Einführen der Steuerelemente des Schlosses in die entsprechenden Steuernuten des Schlüssels vereinfacht: Die Steuerelemente des Schlosses werden in die entsprechenden Steuernuten des Schlüssels von einer seichteren breiteren Nut in zwei seichte Steuernuten und von einer schmäleren tieferen Nut auf eine enger werdende tiefe Nut zwischen den beiden seichten Nuten verteilt.

Es können somit erfindungsgemäß an der Schlüsselspitze zwei unterschiedlich tiefe und unterschiedlich breite Nuten vorgesehen sein, die dazu ausgeführt sind, drei verschiedene Steuerorgane des Zylinderschlosses auf zwei seichte und eine tiefe Steuernut zu verteilen, wobei die tiefe Steuernut von der Schlüsselspitze in Richtung zur Schlüsselreide verjüngt wird. Erfindungsgemäß kann somit ein vorzugsweise trichterförmiger Einlaufbereich an der Schlüsselspitze gebildet sein.

Erfindungsgemäß kann vorgesehen sein, dass die tiefe Steuernut ausgehend von der Schlüsselspitze bis zur Steuerstelle mit größerem Durchmesser als eine tiefe Steuernut mit einem größeren Durchmesser ausgeführt ist. Dabei kann der Durchmesser der tiefen Steuernut im Wesentlichen dem Durchmesser der Steuerstelle mit größerem Durchmesser entsprechen.

Die Erfindung erstreckt sich weiters auf ein Zylinderschloss für einen erfindungsgemäßen Schlüssel, umfassend einen Schlüsselkanal mit zumindest zwei Seiten mit entlang der Längserstreckung vorgesehenen Abtastpositionen, wobei an jeder Abtastposition zumindest ein Steuerelement mit Steuerorganen zum Eingriff in zumindest eine Codierung an zumindest einer Fläche des Schlüssels vorgesehen ist, wobei zumindest ein Sperrelement vorgesehen ist, das bei entsprechender Stellung des Steuerelements in Freigabeposition zur Betätigung des Schlosses bringbar ist.

Erfindungsgemäß ist bei diesem Zylinderschloss vorgesehen, dass die Steuerorgane an zumindest einer Abtastposition eine andere Abmessung, nämlich eine größere Breite, aufweisen, als an den anderen Abtastpositionen. Dadurch ergibt sich die technische Wirkung, dass die oben beschriebenen Schlüssel, welche eine Steuerstelle mit anderer Abmessung aufweisen, abgefragt werden können. Diese Steuerorgane mit anderer Abmessung können vorzugsweise an nur einer Seite des Schlüsselkanals angeordnet sein.

Erfindungsgemäß kann vorgesehen sein, dass zumindest an einer ersten Abtastposition an zwei Seiten des Schlüsselkanals Steuerelemente zur Abfrage unterschiedlicher Codierungen an zwei Flächen des Schlüssels vorgesehen sind, und zumindest an einer zweiten Abtastposition an zwei Seiten des Schlüsselkanals Steuerelemente zur Abfrage identischer Codierung an zwei Flächen des Schlüssels vorgesehen sind.

Erfindungsgemäß ist vorgesehen, dass die Steuerelemente erste Steuerorgane zum Eingriff in tiefe Steuernuten und zweite Steuerorgane zum Eingriff in seichte Steuernuten umfassen.

Erfindungsgemäß kann vorgesehen sein, dass die Steuerelemente zur Steuerung der Sperrelemente Eingriffsmittel, insbesondere eine oder mehrere Abfragenuten aufweisen, die in einer oder in mehreren Stellungen des Steuerelements mit dem Sperrelement derart zusammenwirken, dass dieses in Freigabeposition zur Betätigung des Schlosses bringbar ist.

Jene Steuerorgane mit anderer Abmessung sind erfindungsgemäß an der, ausgehend von einem Kernkopf des Zylinderschlosses, letzten Abtastposition angeordnet und zur Abtastung von Steuerstellen mit größerem Durchmesser ausgeführt, wobei die Steuerstellen mit größerem Durchmesser jeweils Teil einer tiefen Steuernut mit größerem Durchmesser sind, welche in die tiefen Steuernuten übergehen. Dadurch korrespondieren die Steuerorgane mit anderer Abmessung mit den Steuerstellen mit anderer Abmessung eines erfindungsgemäßen Schlüssels.

Die Erfindung erstreckt sich weiters auf ein System aus zumindest zwei erfindungsgemäßen Schlössern oder Schlössergruppen und zumindest einem zugeordneten erfindungsgemäßen Schlüssel, wobei zumindest ein erstes Schloss oder eine erste Schlössergruppe an zumindest einer bestimmten Abtastposition zumindest nur die erste Codierung an der ersten Fläche, und zumindest ein zweites Schloss oder eine zweite Schlössergruppe an dieser Abtastposition zumindest nur die zweite Codierung an der zweiten Fläche des Schlüssels abfragt, sodass der Schlüssel in einer ersten Stellung das erste Schloss oder die erste Schlössergruppe sperrt, und in einer zweiten Stellung das zweite Schloss oder die zweite Schlössergruppe sperrt.

Weitere erfindungsgemäße Merkmale ergeben sich aus der Beschreibung der Ausführungsbeispiele, den Patentansprüchen und den Zeichnungen.

Die Erfindung wird in Folge an Hand nicht einschränkender Ausführungsbeispiele näher erläutert: Fig. 1a - 1b zeigen ein Ausführungsbeispiel eines erfindungsgemäßen Schlüssels 1, der als Flachschlüssel mit einer Schlüsselreide 10 und einer Schlüsselspitze 20 sowie zwei gegenüberliegenden Flächen 2, 2' ausgeführt ist. Fig. 1a zeigt eine Ansicht der ersten Fläche 2, Fig. 1b zeigt eine Ansicht der zweiten Fläche 2'. Bei den Flächen 2, 2' handelt es sich um die Schlüsselflachseiten. Für beide Flächen 2, 2' sind entlang der Längserstreckung des Schlüssels 1 Abtastpositionen 4 vorgesehen, nämlich sechs Abtastpositionen A - F. An jeder Abtastposition 4 befindet sich auf beiden Flächen 2, 2' des Schlüssels 1 eine Codierung 3, 3', wobei die erste Codierung 3 auf der Fläche 2 und die zweite Codierung 3' auf der Fläche 2' vorgesehen ist. Die Codierungen 3, 3' umfassen Steuerstellen 6, 6', die an bestimmten Steuerhöhen angeordnet sind und über Steuernuten 8, 8' miteinander verbunden sind.

Die Steuerstellen sind auf der Abtastposition A unterschiedlich, und auf den Abtastpositionen B - F identisch ausgeführt. Ein Schloss, welches lediglich eine Seite des Schlüssels abtastet, kann somit nur in einer Position des Schlüssels betätigt werden. Um beide Codierungen an der Abtastposition A abfragen zu können, muss das Schloss derart ausgeführt sein, dass es zumindest an der Abtastposition A beide Flächen 2, 2' des Schlüssels 1 unabhängig voneinander abfragt.

Die Steuerstelle 25, 25' an der Abtastposition F an der Spitze des Schlüssels weist einen größeren Durchmesser auf als die Steuerstellen an den anderen Abtastpositionen des Schlüssels. Die tiefe Steuernut 8, 8' ist, ausgehend von der Steuerstelle 25, 25' bis zur Schlüsselspitze 20, als tiefe Steuernut mit größerem Durchmesser 26, 26' ausgeführt.

Fig. 2a - 2b zeigen ein weiteres Ausführungsbeispiel eines erfindungsgemäßen Schlüssels 1, der als Flachschlüssel mit einer Schlüsselreide 10 und einer Schlüsselspitze 20 sowie zwei gegenüberliegenden Flächen 2, 2' ausgeführt ist. Bei den Flächen 2, 2' handelt es sich wiederum um die Schlüsselflachseiten 16, 16'.

Für beide Flächen 2, 2' sind entlang der Längserstreckung des Schlüssels 1 Abtastpositionen 4 vorgesehen, nämlich sechs Abtastpositionen A - F. An jeder Abtastposition 4 befindet sich auf beiden Flächen 2, 2' des Schlüssels 1 eine Codierung 3, 3', wobei die erste Codierung 3 auf der Fläche 2 und die zweite Codierung 3' auf der Fläche 2' vorgesehen ist.

Die Codierungen sind auf der Abtastposition A unterschiedlich, und auf den Abtastpositionen B - F identisch ausgeführt.

Die Codierungen 3, 3' umfassen tiefe Steuerstellen 6, 6' und seichte Steuerstellen 7, 7', die jeweils durch eine tiefe Steuernut 8, 8' und zwei seichte Steuernuten 9, 9' miteinander verbunden sind. Die tiefen Steuernuten 8, 8' weisen eine größere Nutentiefe auf als die seichten Steuernuten 9, 9'. Die seichten Steuernuten 9, 9' verlaufen im Wesentlichen parallel zueinander.

Die Steuerstellen 6, 6', 7, 7' sind an den Abfragepositionen an quer zur Längserstreckung des Schlüssels 1 vorgesehenen Steuerhöhen 5 angeordnet. In diesem Ausführungsbeispiel sind sechs Steuerhöhen a - f vorgesehen.

Während die Steuerstellen 6, 6', 7, 7' an den Abtastpositionen B - F auf beiden Flächen 2, 2' des Schlüssels 1 identisch sind, ist an der Abtastposition A die tiefe Steuerstelle 6, 6' auf den beiden Flächen 2, 2' an einer unterschiedlichen Steuerhöhe 5 angeordnet.

Wiederum weist eine Steuerstelle 25, 25' an der Abtastposition F an der Spitze des Schlüssels einen größeren Durchmesser auf als die Steuerstellen an den anderen Abtastpositionen des Schlüssels. Die tiefe Steuernut 8, 8' ist wiederum, ausgehend von der Steuerstelle 25, 25' bis zur Schlüsselspitze 20, als tiefe Steuernut mit größerem Durchmesser 26, 26' ausgeführt.

In diesem Ausführungsbeispiel sind an der Schlüsselspitze 20 die tiefen Steuernuten zwischen den seichten Steuernuten angeordnet und gehen in diese über, sodass an der Schlüsselspitze 20 kein trennender Materialsteg zwischen den tiefen Steuernuten mit größerem Durchmesser 25, 25' und den seichten Steuernuten 9, 9' verbleibt. Der Einlaufbereich 28 ist in Fig. 2c schematisch dargestellt, welche einen Schnitt entlang der Linie C-C zeigt: Der trichterförmige Einlaufbereich 28 an der Schlüsselspitze 20 verjüngt sich in Richtung auf die Mittelachse des Schlüssels und weist somit eine Trichterform auf. Dadurch wird das korrekte Einfädeln der Steuerorgane des Schlosses in die entsprechenden Steuernuten des Schlüssels erleichtert.

Fig. 3a - 3f zeigen eine detaillierte Darstellung verschiedener Ausführungsformen der verbreiterten Steuerstelle 25 sowie der tiefen Steuernut 8 und der Steuernut mit größerem Durchmesser 26 an der Abtastposition F an der Spitze des Schlüssels. Wie aus der Darstellung ersichtlich ist, weist die verbreiterte Steuerstelle 25 Außenradien auf, die dem halben Durchmesser B der tiefen Steuernut 8 entspricht. Ebenfalls ergibt sich aus der Darstellung, dass der Durchmesser A der Steuernut mit größerem Durchmesser 26 um etwa 10% bis 40% größer ist als der Durchmesser B der tiefen Steuernut 8. An der eingezeichneten Stelle weisen die verbreiterten Steuerstellen 25 einen Durchmesser auf, der etwa dem Durchmesser A der Steuernut mit größerem Durchmesser 26 entspricht.

Fig. 4a - 4c zeigen Querschnitte durch Ausführungsbeispiele erfindungsgemäßer Schlüssel-Schloss-Kombinationen. Fig. 4a zeigt einen Querschnitt durch ein Zylinderschloss mit einem Kern 23, der in einem Gehäuse 24 drehbar gelagert ist.

Ein Schlüssel 1 ist in den Schlüsselkanal eingeschoben. Beidseitig des Schlüsselkanals sind an der dargestellten Abtastposition Steuerelemente 13, 13' verschiebbar angeordnet, die mit Sperrelementen 14, 14' zusammenwirken, welche in Gehäusenuten eingreifen. Das Zylinderschloss tastet auf einer Seite des Schlüssels 1 die beiden seichten Nuten mit den Steuerorganen 18, und auf der anderen des Schlüssels 1 die tiefe Nut mit dem Steuerorgan 17' ab. Die Lage der tiefen Nut auf Fläche 2, und der seichten Nuten auf Seite 2' wird nicht abgetastet, da - wegen des Wendeschlüsselsystems - davon ausgegangen wird, dass die Codierungen auf beiden Flächen 2, 2' gleich sind.

Fig. 4b zeigt einen Querschnitt durch das Ausführungsbeispiel an einer anderen Abtastposition. In diesem Fall sind die Codierungen in Form von tiefen Nuten auf den Flächen 2, 2' des Schlüssels unterschiedlich und werden auch auf beiden Seiten des Schlüssels unabhängig voneinander abgefragt. Um auf jeder Fläche 2, 2' beide Codierungen abfragen zu können, greifen die Sperrelemente 13, 13' auf beiden Seiten über erste Steuerorgane 17, 17' in die tiefe Nut ein. Da die tiefe Nut jedoch, je nach Drehung des Schlüssels 1, an einer anderen Position ist, verfügen die Steuerelemente 13, 13' über je zwei Abfragenuten 19, 19' zum Eingriff der Sperrelemente 14, 14'. Die Sperrelemente 14, 14' werden also jeweils bei zwei unterschiedlichen Positionen der Steuerelemente 13, 13' aktiviert und sperren das Schloss. Obwohl es sich bei dem Schlüssel 1 nicht um einen Wendeschlüssel handelt - da die Codierungen auf Fläche 2 und 2' unterschiedlich sind - funktioniert er als Wendeschlüssel, da in beiden Positionen beide Flächen des Schlüssels abgefragt werden.

Fig. 4c zeigt eine analoge Ausführungsform zu Fig. 4b mit dem Unterschied, dass an der dargestellten Abtastposition des Schlüssels 1 die Codierung nicht durch je eine tiefe Nut pro Fläche 2, 2', sondern durch je zwei seichte Nuten pro Fläche 2, 2' ausgeführt ist. Die Steuerelemente 13, 13' verfügen über je zwei Steuerorgane 18, 18' zum Eingriff in die seichten Nuten, sowie über je zwei Abfragenuten 19, 19' zum Eingriff der Sperrelemente 14, 14'.

Die Sperrelemente 14, 14' werden also, wie beim Ausführungsbeispiel der Fig. 4b, jeweils bei zwei unterschiedlichen Positionen der Steuerelemente 13, 13' aktiviert und sperren das Schloss, obwohl es sich nicht um einen Wendeschlüssel handelt.

In einem nicht dargestellten Ausführungsbeispiel verfügt das Schloss über eine weitere mechanische Abfragelogik insbesondere der Sperrelemente 14, 14', die sicherstellt, dass das Schloss aus Fig. 2b oder Fig. 2c nicht durch einen herkömmlichen Wendeschlüssel mit identischen Codierungen auf den Flächen 2, 2', sondern ausschließlich durch Schlüssel mit unterschiedlichen Codierungen gesperrt werden kann.

Fig. 5a - 5b zeigen eine schematische Darstellung der Zuhaltungen im Inneren des Zylinderkerns eines erfindungsgemäßen Schlosses, wobei der Schlüssel und Zylinderkern sowie Gehäuse in Fig. 5a aus Gründen der Übersichtlichkeit nicht dargestellt wurden. Fig. 5a zeigt eine Ansicht in den Schlüsselkanal 11 und zeigt die Steuerelemente 13, 13', welche mit Steuerorganen17, 17', 18, 18' den Schlüsselkanal abfragen. Seitlich weisen die Steuerelemente 13, 13' Abfragenuten 19, 19' auf, die mit Sperrelementen 14, 14' zusammenwirken.

In Fig. 5b ist eine Draufsicht des Schlüsselkanals 11 dargestellt, und es sind die Abtastpositionen A - F dargestellt. An jeder Abtastposition befinden sich beidseitig des Schlüsselkanals 11 zwei Steuerelemente 13, 13', die erste Steuerorgane 17, 17' zur Abfrage der tiefen Nuten am Schlüssel, zweite Steuerorgane 18, 18' zur Abfrage der seichten Nuten am Schlüssel, oder Steuerorgane mit größerem Durchmesser 27, 27' aufweisen. Rechts und links vom Schlüsselkanal 11 sind die Steuerelemente 13, 13' ein weiteres mal in um 90° gedrehter Stellung dargestellt. Dieses Ausführungsbeispiel des Schlosses ist für einen Schlüssel wie schematisch dargestellt ausgeführt, wobei sich die tiefe Steuernut 8, 8' über die gesamte Länge des Schlüsselschaftes erstreckt, und die seichten Steuernuten 9, 9' nur auf den Abtastpositionen B - F vorgesehen sind.

Neben den Steuerorganen 17, 17' zur Abfrage der tiefen Steuernuten und den Steuerorganen 18, 18' zur Abfrage der seichten Steuernuten ist auf einer Seite des Schlüsselkanals 11 ein Steuerorgan mit größerem Durchmesser 27 zur Abfrage der Steuerstellen mit größerem Durchmesser 25 an der Abtastposition F vorgesehen.

An der Abtastposition F weist das Steuerorgan 27 zur Abfrage der tiefen Steuernut also einen größeren Durchmesser auf, als die Steuerorgane an den anderen Abtastpositionen.

Eine Ausführung des Schlüssels, wonach an zumindest einer Abtastposition die Codierungen der beiden Flächen des Schlüssels in schließtechnischer Hinsicht unterschiedlich sind, erlaubt beim Entwurf der Codierungen die Berücksichtigung kombinierter Merkmale an zumindest dieser Abtastposition. Zur Verdeutlichung dieses erfindungsgemäßen Vorteils zeigt Fig. 6a eine schematische Ansicht eines Schlüsselkanals 11 mit links und rechts des Schlüsselkanals 11 angeordneten und in Freigabeposition befindlichen Steuerelementen 13, 13' mit Steuerorganen 17, 17'. An der dargestellten Abtastposition sind die Codierungen der beiden Flächen des Schlüssels identisch, sodass sich sowohl das linke Steuerelement 13, als auch das rechte Steuerelement 13' an derselben Steuerhöhe befinden muss, in diesem konkreten Beispiel an der Steuerhöhe a.

Fig. 6b - 6g zeigen Möglichkeiten kombinierter Merkmale an jenen Abtastpositionen, an denen die Codierungen der beiden Flächen des Schlüssels in schließtechnischer Hinsicht unterschiedlich sind. In diesen Figuren befindet sich das rechte Steuerelement 13' stets an der Steuerhöhe a, während die Steuerhöhe des linken Steuerelements 13 variiert, und zwar von Steuerhöhe b in Fig. 6b bis zur Steuerhöhe g in Fig. 6g.

Dadurch ergeben sich, bei entsprechender Anzahl an Steuerhöhen, eine Vielzahl kombinierter Merkmale, die gegenüber den herkömmlichen Wendeschlüsseln zusätzliche Variationen der Schlüsselcodierungen erlauben.

Wenn beispielsweise an jeder Seite des Schlüsselkanals nur je zwei Steuerhöhen a, b vorgesehen sind, und die Codierungen der beiden Flächen des Schlüssels in schließtechnischer Hinsicht unterschiedlich sein können, gibt es im Vergleich zum Wendeschlüssel eine weitere Möglichkeit, die Steuerelemente anzuordnen, nämlich jene Anordnung, bei der das linke Steuerelement 13 an Steuerhöhe a, und das rechte Steuerelement 13' an der Steuerhöhe b in Freigabeposition ist. Diese Anordnung wäre bei einem herkömmlichen Wendeschlüssel nicht möglich.

Wenn an jeder Seite des Schlüsselkanals drei Steuerhöhen a, b, c vorgesehen sind, ergeben sich bereits drei zusätzliche Möglichkeiten, die Steuerelemente anzuordnen. Diese Kombinationsmöglichkeiten können wie folgt systematisch beschrieben werden, wobei S1 das linke Steuerelement 13, S2 das rechte Steuerelement 13', und die Zahl nach dem Schrägstrich die Steuerhöhe beschreibt.

Je eine Steuerhöhe: Kein zusätzliches Kombinationsmerkmal.

Je zwei Steuerhöhen: S1/1 +S2/2 ergibt ein zusätzliches Merkmal (linkes Steuerelement auf Steuerhöhe a, rechtes Steuerelement auf Steuerhöhe b).

Je drei Steuerhöhen:
S1/1+S2/2 (linkes Steuerelement auf Steuerhöhe a, rechtes Steuerelement auf Steuerhöhe b),
S1/2+S2/3 (linkes Steuerelement auf Steuerhöhe b, rechtes Steuerelement auf Steuerhöhe c),
S1/1+S2/3 (linkes Steuerelement auf Steuerhöhe a, rechtes Steuerelement auf Steuerhöhe c).

Dies ergibt in Summe drei zusätzliche Merkmale.

Je vier Steuerhöhen:
S1/1+S2/2 S1/2+S2/3 S1/3+S2/4
S1/1+S2/3 S1/2+S2/4
S1/1+S2/4

Ergibt in Summe sechs zusätzliche Merkmale.

Je fünf Steuerhöhen:
S1/1+S2/2 S1/2+S2/3 S1/3+S2/4 S1/4+S2/5
S1/1+S2/3 S1/2+S2/4 S1/3+S2/5
S1/1+S2/4S1/2+S2/5
S1/1+S2/5

Ergibt in Summe zehn zusätzliche Merkmale.

Je sechs Steuerhöhen:
S1/1+S2/2 S1/2+S2/3 S1/3+S2/4 S1/4+S2/5 S1/5+S2/6
S1/1+S2/3 S1/2+S2/4 S1/3+S2/5 S1/4+S2/6
S1/1+S2/4 S1/2+S2/5 S1/3+S2/6
S1/1+S2/5 S1/2+S2/6
S1/1+S2/6

Ergibt in Summe fünfzehn zusätzliche Merkmale.

Je sieben Steuerhöhen:
S1/1+S2/2 S1/2+S2/3 S1/3+S2/4 S1/4+S2/5 S1/5+S2/6 S1/6+S2/7
S1/1+S2/3 S1/2+S2/4 S1/3+S2/5 S1/4+S2/6 S1/5+S2/7
S1/1+S2/4 S1/2+S2/5 S1/3+S2/6 S1/4+S2/7
S1/1+S2/5 S1/2+S2/6 S1/3+S2/7
S1/1+S2/6 S1/2+S2/7
S1/1+S2/7

Ergibt in Summe 21 zusätzliche Merkmale.

Je acht Steuerhöhen:
S1/1+S2/2 S1/2+S2/3 S1/3+S2/4 S1/4+S2/5 S1/5+S2/6 S1/6+S2/7 S1/7+S2/8
S1/1+S2/3 S1/2+S2/4 S1/3+S2/5 S1/4+S2/6 S1/5+S2/7 S1/6+S2/8
S1/1+S2/4 S1/2+S2/5 S1/3+S2/6 S1/4+S2/7 S1/5+S2/8
S1/1+S2/5 S1/2+S2/6 S1/3+S2/7 S1/4+S2/8
S1/1+S2/6 S1/2+S2/7 S1/3+S2/8
S1/1+S2/7 S1/2+S2/8
S1/1+S2/8

Ergibt in Summe 28 zusätzliche Merkmale.

Je neun Steuerhöhen:
S1/1+S2/2 S1/2+S2/3 S1/3+S2/4 S1/4+S2/5 S1/5+S2/6 S1/6+S2/7 S1/7+S2/8
S1/8+S2/9
S1/1+S2/3 S1/2+S2/4 S1/3+S2/5 S1/4+S2/6 S1/5+S2/7 S1/6+S2/8 S1/7+S2/9
S1/1+S2/4 S1/2+S2/5 S1/3+S2/6 S1/4+S2/7 S1/5+S2/8 S1/6+S2/9
S1/1+S2/5 S1/2+S2/6 S1/3+S2/7 S1/4+S2/8 S1/5+S2/9
S1/1+S2/6 S1/2+S2/7 S1/3+S2/8 S1/4+S2/9
S1/1+S2/7 S1/2+S2/8 S1/3+S2/9
S1/1+S2/8 S1/2+S2/9
S1/1+S2/9

Ergibt in Summe 36 zusätzliche Merkmale.

Für den Fall, dass auf jeder Seite des Schlüssels sowohl eine Einzelkurve, als auch eine Doppelkurve abgefragt wird, wobei die Einzelkurve 9 Steuerhöhen und die Doppelkurve 7 Steuerhöhen aufweist, ergeben sich pro Stiftpaar sogar 16 mögliche Abfragepositionen.

Die Figuren 7a - 7d zeigen weitere Ausführungsformen erfindungsgemäßer Schlüssel 1 und entsprechender Schlösser. Gezeigt ist eine Draufsicht des Schlüsselkanals 11 mit den Abtastpositionen A - F, wobei sich der Kernkopf des Schließzylinders jeweils oben, also im Bereich der Abtastposition A befindet. Ein erfindungsgemäßer Schlüssel wird also in dieser Ansicht von oben in das Schloss eingeführt.

An jeder Abtastposition A - F befinden sich beidseitig des Schlüsselkanals Steuerelemente 13, 13', die entweder erste Steuerorgane 17, 17' zur Abfrage der tiefen Nuten am Schlüssel, zweite Steuerorgane 18, 18' zur Abfrage der seichten Nuten, oder Steuerorgane mit größerem Durchmesser 27, 27' aufweisen. Rechts und links vom Schlüsselkanal 11 sind die Steuerelemente 13, 13' in um 90° gedrehter Stellung dargestellt. Der entsprechend ausgeführte Schlüssel ist in den Figuren 7c und 7d jeweils rechts bzw. links vom Schlüsselkanal 11 schematisch dargestellt, wobei an der Abtastposition F an der Spitze des Schlüssels auf beiden Seiten 2, 2' des Schlüssels eine Steuerstelle mit größerem Durchmesser 25, 25' vorgesehen ist.

In den dargestellten Ausführungsformen sind am Schlüssel sowohl eine tiefe Steuernut 8, 8', zwei seichte Steuernuten 9, 9', und eine Steuerstelle mit größerem Durchmesser 25, 25' an der Abtastposition F an der Spitze des Schlüssels vorgesehen. Die Steuerstelle mit größerem Durchmesser 25, 25' ist jeweils Teil einer tiefen Steuernut mit größerem Durchmesser 26, 26', welche ab der Abtastposition F in die tiefe Steuernut 8, 8' übergeht, wie in den Figuren 2a - 2b und 3a - 3f gezeigt.

Entsprechend werden im Schlüsselkanal jede der drei Steuerorgane mindestens einmal verwendet, nämlich erstes Steuerorgan 17, 17' zur Abtastung der tiefen Steuernut 8, 8', zweites Steuerorgan 18, 18' zur Abtastung der seichten Steuernuten 9, 9' sowie Steuerorgan mit größerem Durchmesser 27, 27' zur Abtastung der Steuerstelle mit größerem Durchmesser 25, 25'.

Vom Kernkopf des Schließzylinders weist zumindest die letzte Abtastposition A auf beiden Seiten das gleiche Steuerorgan auf. Dadurch wird erreicht, dass die jeweils andere Codierung nicht benötigt wird und somit kürzer ausgeführt werden kann.

In den Figuren 7a - 7d sind Ausführungsformen erfindungsgemäßer Schlüssel und Schlösser dargestellt, bei denen die Länge der seichten Steuernuten 7, 7' am Schlüssel variiert wird. Entsprechend weist der Schlüsselkanal in Fig. 7d an den Positionen A - E beidseitig nur erste Steuerorgane 17, 17' zur Abtastung der tiefen Steuernut 8, 8' auf. Lediglich an der Abtastposition F, welche der Schlüsselspitze entspricht, ist auch ein zweites Steuerorgan 18 zur Abtastung der seichten Steuernuten 9 vorgesehen. Außerdem ist an der Abtastposition F stets auf beiden Seiten des Schlüsselkanals ein Steuerorgan mit größerem Durchmesser 27, 27'zur Abfrage einer Steuerstelle mit größerem Durchmesser 25, 25' vorgesehen.

Im Ausführungsbeispiel nach Fig. 7a werden an den Abtastpositionen C, D und E abwechselnd die tiefe Steuernut 8, 8' und die seichten Steuernuten 9, 9' des Schlüssels abgetastet. An den Abtastpositionen A und B wird nur noch beidseitig die tiefe Steuernut 8, 8' abgetastet. An der Abtastposition F ist auf einer Seite ein Steuerorgan mit größerem Durchmesser 27' zur Abfrage der Steuerstelle mit größerem Durchmesser 25' vorgesehen.

Die Figuren 8a - 8d zeigen weitere Ausführungsformen erfindungsgemäßer Schlüssel und Schlösser. In diesen Figuren sind Ausführungsformen dargestellt, bei denen die Länge der tiefen Steuernuten 8, 8' am Schlüssel variiert wird. Entsprechend weist der Schlüsselkanal in Fig. 8d an den Positionen A - D beidseitig nur zweite Steuerorgane 18, 18' zur Abtastung der seichten Steuernut 7, 7' auf.

Zusätzlich ist an der Abtastposition E ein erstes Steuerorgan 17 vorgesehen, sodass auch in diesen Ausführungsbeispielen jede der drei Steuerorgane zumindest einmal verwendet wird. Außerdem ist an der Abtastposition F stets auf beiden Seiten des Schlüsselkanals ein Steuerorgan mit größerem Durchmesser 27, 27' zur Abfrage einer Steuerstelle mit größerem Durchmesser 25, 25' vorgesehen.

Im Ausführungsbeispiel nach Fig. 8b werden an den Abtastpositionen C, D und E abwechselnd die tiefe Steuernut 8, 8' und die seichten Steuernuten 9, 9' des Schlüssels abgetastet. An den Abtastpositionen A und B werden nur noch beidseitig die seichten Steuernuten 9, 9' abgetastet. An der Abtastposition F ist auf einer Seite des Schlüsselkanals 11 ein Steuerorgan mit größerem Durchmesser 27' zur Abfrage der Steuerstelle mit größerem Durchmesser 25' vorgesehen.

Die Erfindung beschränkt sich nicht auf die dargestellten Ausführungsbeispiele, sondern umfasst sämtliche Ausführungsformen im Rahmen der nachfolgenden Patentansprüche.

### Bezugszeichenliste

- 1: Schlüssel
- 2: Erste Fläche
- 2': Zweite Fläche
- 3, 3': Codierung
- 4: Abtastposition am Schlüssel
- 5: Steuerhöhe
- 6, 6': Tiefe Steuerstelle
- 7, 7': Seichte Steuerstelle
- 8, 8': Tiefe Steuernut
- 9, 9': Seichte Steuernut
- 10: Schlüsselreide
- 11: Schlüsselkanal
- 12: Abtastposition des Schlosses
- 13, 13': Steuerelement
- 14, 14': Sperrelement
- 15, 15': Schlüsselschmalseite
- 16, 16': Schlüsselflachseite
- 17, 17': Erstes Steuerorgan
- 18, 18': Zweites Steuerorgan
- 19, 19': Abfragenut
- 20: Schlüsselspitze
- 23: Kern
- 24: Gehäuse
- 25, 25': Steuerstelle mit größerem Durchmesser
- 26, 26': Tiefe Steuernut mit größerem Durchmesser
- 27, 27': Steuerorgan mit größerem Durchmesser
- 28: Einlaufbereich

## Patentansprüche

1. Schlüssel (1) zum Sperren eines Zylinderschlosses, umfassend
a. zumindest eine erste Fläche (2) und zumindest eine zweite Fläche (2'),
b. mit entlang der Längserstreckung des Schlüssels (1) vorgesehenen Abtastpositionen (4),
c. wobei auf der ersten Fläche (2) zumindest eine Codierung (3) und auf der zweiten Fläche (2') zumindest eine weitere Codierung (3') vorgesehen sind,
d. wobei die Codierungen an den Abtastpositionen (4) quer zur Längserstreckung des Schlüssels (1) vorgesehene, an bestimmten Steuerhöhen (5) angeordnete Steuerstellen (6, 6', 7, 7') umfassen, die durch Steuernuten (8, 8', 9, 9') miteinander verbunden sind,
e. wobei zumindest drei Steuernuten vorgesehen sind, von denen zumindest eine als tiefe Steuernut (8, 8') mit tiefen Steuerstellen (6, 6'), und die verbleibenden als seichte Steuernuten (9, 9') mit seichten Steuerstellen (7, 7') ausgebildet sind, wobei die tiefen Steuernuten (8, 8') eine größere Nutentiefe aufweisen als die seichten Steuernuten (9, 9'), und die seichten Steuernuten (9, 9') im Wesentlichen parallel zueinander verlaufen,
f. wobei an zumindest einer Abtastposition (4) zumindest eine Steuerstelle (25, 25') auf beiden Flächen (2, 2') eine andere Abmessung, nämlich einen größeren Durchmesser aufweist als die Steuerstellen (6, 6', 7, 7') an den anderen Abtastpositionen (4),
**dadurch gekennzeichnet,**
g. **dass** jene Steuerstelle (25, 25') mit anderer Abmessung Teil der tiefen Steuernuten (8, 8') ist, die ausgehend von der Schlüsselspitze (20) bis zur Steuerstelle (25, 25') als tiefe Steuernut mit größerem Durchmesser (26, 26') ausgeführt ist, deren Durchmesser im Wesentlichen dem Durchmesser der Steuerstelle (25, 25') mit anderer Abmessung entspricht,
h. wobei an der Schlüsselspitze (20) die tiefen Steuernuten (8, 8') zwischen den seichten Steuernuten (9, 9') angeordnet sind und in diese übergehen, sodass an der Schlüsselspitze (20) kein trennender Materialsteg zwischen den tiefen Steuernuten (8, 8') und den seichten Steuernuten (9, 9') verbleibt.

2. Schlüssel nach Anspruch 1, **dadurch gekennzeichnet, dass**
a. an zumindest einer Abtastposition (4) die Codierungen der beiden Flächen in schließtechnischer Hinsicht unterschiedlich sind, und
b. an zumindest einer Abtastposition (4) die Codierungen der beiden Flächen in schließtechnischer Hinsicht identisch sind.

3. Schlüssel nach Anspruch 1 oder 2, **dadurch gekennzeichnet, dass** auf den Flächen (2, 2') und/oder an anderen Stellen des Schlüssels (1) weitere Codierungen vorgesehen sind.

4. Schlüssel (1) nach einem der Ansprüche 1 bis 3, **dadurch gekennzeichnet, dass** die Steuerstellen (6, 6', 7, 7') und/oder weitere Codierungen an anderen Stellen des Schlüssels (1) im Wesentlichen geradlinige, winkelige, kreisförmige oder gebogene, horizontal oder vertikal verlaufende Nuten, Rillen, Fräsungen, Einkerbungen oder Erhebungen, Steuerflächen, Steuerbahnen, Mulden, Bohrmulden mit identischen oder unterschiedlichen Durchmessern und/oder Tiefen, gelagerten Kugeln, Kreis- oder Ellipsensegmentausnehmungen, kugelsegmentförmigen Erhebungen oder Mulden, magnetischen Codierungen, elektronischen Codierungen und/oder Kombinationen dieser Elemente umfassen.

5. Schlüssel (1) nach einem der Ansprüche 1 bis 4, **dadurch gekennzeichnet, dass** es sich bei den Flächen (2, 2') um Schlüsselflachseiten (16, 16') handelt.

6. Schlüssel (1) nach einem der Ansprüche 1 bis 4, **dadurch gekennzeichnet, dass** es sich bei den Flächen (2, 2') um Schlüsselschmalseiten (15, 15') handelt.

7. Schlüssel (1) nach einem der Ansprüche 1 bis 6, **dadurch gekennzeichnet, dass** es sich bei der ersten Fläche (2) um eine Schlüsselschmalseite, und bei der zweiten Fläche (2') um eine Schlüsselflachseite handelt.

8. Schlüssel (1) nach einem der Ansprüche 1 bis 7, **dadurch gekennzeichnet, dass** in Längsrichtung des Schlüssels (1) zumindest sechs Abtastpositionen (4) A - F sowie in Querrichtung des Schlüssels (1) zumindest sechs Steuerhöhen (5) a - f vorgesehen sind.

9. Schlüssel (1) nach einem der Ansprüche 1 bis 8, **dadurch gekennzeichnet, dass** für zumindest eine Steuernut, vorzugsweise für die seichten Steuernuten (9, 9'), zumindest drei, vorzugsweise fünf, Steuerhöhen (5) vorgesehen sind.

10. Schlüssel nach einem der Ansprüche 1 bis 9 mit einer Schlüsselspitze (20) und einer Schlüsselreide (10), **dadurch gekennzeichnet, dass** die Codierungen (3, 3') ausgehend von der Schlüsselspitze (20) in Richtung zur Schlüsselreide (10) zunächst auf beiden Flächen (2, 2') identisch ausgeführt sind, und ab einer bestimmten Abtastposition (4) unterschiedlich, vorzugsweise fortlaufend unterschiedlich ausgeführt sind.

11. Schlüssel nach einem der Ansprüche 1 bis 10 mit einer Schlüsselspitze (20) und einer Schlüsselreide (10), **dadurch gekennzeichnet, dass** sich, ausgehend von der Schlüsselspitze (20) in Richtung zur Schlüsselreide (10), die tiefe Steuernut (8, 8') oder die seichten Steuernuten (9, 9') nur bis zu einer bestimmten Abtastposition (4) erstrecken und sich die jeweils anderen Steuernuten (8, 8', 9, 9') darüber hinaus erstrecken.

12. Schlüssel nach einem der Ansprüche 1 bis 11 mit einer Schlüsselspitze (20) und einer Schlüsselreide (10), **dadurch gekennzeichnet, dass** jene Steuerstelle (25, 25') mit anderer Abmessung an der, ausgehend von der Schlüsselspitze (20), ersten Abtastposition (4) angeordnet ist.

13. Schlüssel nach einem der Ansprüche 1 bis 12, **dadurch gekennzeichnet, dass** jene Steuerstelle (25, 25') mit anderer Abmessung einen Durchmesser aufweist, der etwa 10% bis etwa 40% größer ist als der Durchmesser der anderen Steuerstellen (6, 6', 7, 7').

14. Schlüssel nach einem der Ansprüche 1 bis 13, **dadurch gekennzeichnet, dass** die tiefe Steuernut (8, 8') ausgehend von der Schlüsselspitze (20) bis zur Steuerstelle (25, 25') als tiefe Steuernut mit einem größeren Durchmesser (26, 26') ausgeführt ist, wobei sich die tiefe Steuernut mit größerem Durchmesser (26, 26') von der Schlüsselspitze (20) in Richtung zur Schlüsselreide (10) auf die tiefe Steuernut (8, 8') verjüngt, sodass an der Schlüsselspitze (20) ein vorzugsweise trichterförmiger Einlaufbereich (28) gebildet ist.

15. Zylinderschloss für einen Schlüssel (1) nach einem der Ansprüche 1 bis 14, umfassend
a. einen Schlüsselkanal (11) mit zumindest zwei Seiten,
b. mit entlang der Längserstreckung des Schlüsselkanals (11) vorgesehenen Abtastpositionen (12),
c. wobei an jeder Abtastposition (12) zumindest ein Steuerelement (13, 13') mit Steuerorganen (17, 17', 18, 18', 27, 27') zum Eingriff in zumindest eine Codierung an zumindest einer Fläche (2, 2') des Schlüssels (1) vorgesehen ist,
d. wobei die Steuerelemente (13, 13') erste Steuerorgane (17, 17') zum Eingriff in tiefe Steuernuten (8, 8') und zweite Steuerorgane (18, 18') zum Eingriff in seichte Steuernuten (9, 9') umfassen,
e. wobei zumindest ein Sperrelement (14, 14') vorgesehen ist, das bei entsprechender Stellung des Steuerelements (13, 13') in Freigabeposition zur Betätigung des Schlosses bringbar ist,
f. wobei die Steuerorgane (27, 27') an zumindest einer Abtastposition (12) eine andere Abmessung, nämlich eine größere Breite, aufweisen, als an den anderen Abtastpositionen (12),
**dadurch gekennzeichnet, dass**
g. jene Steuerorgane (27, 27') mit anderer Abmessung an der, ausgehend von einem Kernkopf des Zylinderschlosses, letzten Abtastposition (12) angeordnet sind, und zur Abtastung von Steuerstellen mit größerem Durchmesser (25, 25') ausgeführt sind, die jeweils Teil einer tiefen Steuernut mit größerem Durchmesser (26, 26') sind.

16. Zylinderschloss nach Anspruch 15, **dadurch gekennzeichnet, dass**
a. zumindest an einer ersten Abtastposition (12) an zwei Seiten des Schlüsselkanals (11) Steuerelemente (13, 13') zur Abfrage unterschiedlicher Codierungen an zwei Flächen (2, 2') des Schlüssels vorgesehen sind, und
b. zumindest an einer zweiten Abtastposition (12) an zwei Seiten des Schlüsselkanals (11) Steuerelemente (13, 13') zur Abfrage identischer Codierungen an zwei Flächen (2, 2') des Schlüssels vorgesehen sind.

17. Zylinderschloss nach Anspruch 15 oder 16, **dadurch gekennzeichnet, dass** die Steuerelemente (13, 13') zur Steuerung der Sperrelemente (14, 14') Eingriffsmittel, insbesondere eine oder mehrere Abfragenuten (19, 19') aufweisen, die in einer oder in mehreren Stellungen des Steuerelements (13, 13') mit dem Sperrelement (14, 14') derart zusammenwirken, dass dieses in Freigabeposition zur Betätigung des Schlosses bringbar ist.

18. System aus zumindest zwei Schlössern oder Schlössergruppen nach einem der Ansprüche 15 bis 17 und zumindest einem zugeordneten Schlüssel (1) nach einem der Ansprüche 1 bis 14, **dadurch gekennzeichnet, dass**
a. zumindest ein erstes Schloss oder eine erste Schlössergruppe an zumindest einer bestimmten Abtastposition zumindest nur die erste Codierung an der ersten Fläche (2), und
b. zumindest ein zweites Schloss oder eine zweite Schlössergruppe an dieser Abtastposition zumindest nur die zweite Codierung an der zweiten Fläche (2') des Schlüssels abfragt,
c. sodass der Schlüssel (1) in einer ersten Stellung das erste Schloss oder die erste Schlössergruppe sperrt, und in einer zweiten Stellung das zweite Schloss oder die zweite Schlössergruppe sperrt.

## Claims

1. A key (1) for locking a cylinder lock, comprising
a. at least one first surface (2) and at least one second surface (2'),
b. with sensing positions (4) provided along the longitudinal extent of the key (1),
c. wherein the first surface (2) is provided with at least one code (3) and the second surface (2') is provided with at least one further code (3'),
d. wherein the codes comprise control points (6, 6', 7, 7') at the sensing positions (4) provided transversely to the longitudinal extent of the key (1) and arranged at certain control heights (5), which are connected to one another via control grooves (8, 8', 9, 9'),
e. wherein at least three control grooves are provided, of which at least one is constructed as a deep control groove (8, 8') with deep control points (6, 6'), and the remaining control grooves are constructed as shallow control grooves (9, 9') with shallow control points (7, 7'), the deep control grooves (8, 8') having a larger groove depth than the shallow control grooves (9, 9'), and the shallow control grooves (9, 9') running essentially parallel to one another,
f. wherein at least one control point (25, 25') is provided with a different dimension on both surfaces (2, 2') at at least one sensing position (4), i.e. with a larger diameter than the control points (6, 6', 7, 7') at the other sensing positions (4),
**characterized**
g. **in that** the control point (25, 25') with a different dimension is part of the deep control grooves (8, 8') which, starting from the key tip (20) up to the control point (25, 25'), is designed as a deep control groove with a larger diameter (26, 26'), the diameter of which corresponds substantially to the diameter of the control point (25, 25') with a different dimension,
h. wherein the deep control grooves (8, 8') on the key tip (20) are arranged between the shallow control grooves (9, 9') and merge with them so that no separating bar of material remains on the key tip (20) between the deep control grooves (8, 8') and the shallow control grooves (9, 9').

2. The key according to claim 1, **characterized in that**
a. the codes of the two surfaces are different at at least one sensing position (4) with regard to the locking system, and
b. the codes of the two surfaces are identical at at least one sensing position (4) with regard to the locking system.

3. The key according to claim 1 or 2, **characterized in that** further codes are provided on the surfaces (2, 2') and/or at other locations on the key (1).

4. The key (1) according to one of claims 1 to 3, **characterized in that** the control points (6, 6', 7, 7') and/or further codes at other locations of the key (1) substantially comprise rectilinear, angled, circular or bent, horizontally or vertically extending grooves, channels, milled sections, notches or elevations, control surfaces, control paths, recesses, drilled recesses with identical or different diameters and/or depths, mounted balls, circular or elliptical segment recesses, spherical-segment-shaped elevations or recesses, magnetic codes, electronic codes and/or combinations of these elements.

5. The key (1) according to one of claims 1 to 4, **characterized in that** the surfaces (2, 2') are key flat sides (16, 16').

6. The key (1) according to one of claims 1 to 4, **characterized in that** the surfaces (2, 2') are key narrow sides (15, 15').

7. The key (1) according to one of Claims 1 to 6, **characterized in that** the first surface (2) is a key narrow side and the second surface (2') is a key flat side.

8. The key (1) according to one of claims 1 to 7, **characterized in that** at least six sensing positions (4) A-F are provided in the longitudinal direction of the key (1) and that at least six control heights (5) a-f are provided in the transverse direction of the key (1).

9. The key (1) according to one of claims 1 to 8, **characterized in that** at least three, preferably five, control heights (5) are provided for at least one control groove, preferably for the shallow control grooves (9, 9').

10. The key according to one of claims 1 to 9 with a key tip (20) and a key bow (10), **characterized in that** the codes (3, 3') are initially realized identically on both surfaces (2, 2') starting from the key tip (20) in the direction of the key bow (10), and are realized differently, preferably continuously differently, from a certain sensing position (4).

11. The key according to one of claims 1 to 10 with a key tip (20) and a key bow (10), **characterized in that** the deep control groove (8, 8') or the shallow control grooves (9, 9'), starting from the key tip (20) in the direction towards the key bow (10) only extend up to a certain sensing position (4), while the respective other control grooves (8, 8', 9, 9') extend beyond it.

12. The key according to one of claims 1 to 11 with a key tip (20) and a key bow (10), **characterized in that** the differently dimensioned control point (25, 25') is arranged at the first sensing position (4) starting from the key tip (20).

13. The key according to one of claims 1 to 12, **characterized in that** the control point (25, 25') with a different dimension has a diameter that is about 10 % to about 40 % larger than the diameter of the other control points (6, 6', 7, 7').

14. The key according to one of claims 1 to 13, **characterized in that** the deep control groove (8, 8') is configured as deep control groove with a larger diameter (26, 26') starting from the key tip (20) to the control groove (25, 25'), the deep control groove with a larger diameter (26, 26') tapering from the key tip (20) towards the key bow (10) until it becomes the deep control groove (8, 8') so that a preferably funnel-shaped inlet area (28) is formed at the key tip (20).

15. A cylinder lock for a key (1) according to one of claims 1 to 14, comprising
a. a keyway (11) with at least two sides,
b. with sensing position (12) provided along the longitudinal extent of the keyway (11),
c. wherein at least one control element (13, 13') with control organs (17, 17', 18, 18', 27, 27') for engaging at least one code on at least one surface (2, 2) of the key (1) is provided at each sensing position (12).
d. wherein the control elements (13, 13') comprise first control organs (17, 17') for engaging in deep control grooves (8, 8') and second control organs (18, 18') for engaging in shallow control grooves (9, 9'),
e. wherein at least one locking element (14, 14') is provided, which, given an appropriate position of the control element (13, 13'), can be brought into a released position for actuating the lock,
f. wherein the control organs (27, 27') have a different dimension at at least one sensing position (12), i.e. a greater width, than at the other sensing positions (12),
**characterized in that**
g. those control organs (27, 27') with a different dimension are arranged at the last sensing position (12), starting from a core head of the cylinder lock, and are designed for sensing control points with a larger diameter (25, 25'), which are each part of a deep control groove with a larger diameter (26, 26').

16. The cylinder lock according to claim 15, **characterized in that**
a. control elements (13, 13') for reading different codes on two surfaces (2, 2') of the key are provided at least at one first sensing position (12) on two sides of the keyway (11), and
b. control elements (13, 13') for reading identical codes on two surfaces (2, 2') of the key are provided at least at one second sensing position (12) on two sides of the keyway (11).

17. The cylinder lock according to claim 15 or 16, **characterized in that** the control elements (13, 13') for controlling the locking elements (14, 14') have engaging means, particularly one or more reading grooves (19, 19'), which interact with the locking element (14, 14') in one or more positions of the control element (13, 13') in such a manner that the same can be brought into a release position for actuating the lock.

18. A system made up of at least two locks or lock groups according to one of claims 15 to 17 and at least one associated key (1) according to one of claims 1 to 14, **characterized in that**
a. at least one first lock or a first lock group reads at least only the first code on the first surface (2) at least at one specific sensing position, and
b. at least one second lock or a second lock group reads at least only the second code on the second surface (2') of the key at the same sensing position,
c. so that the key (1) locks the first lock or the first lock group in a first position and in a second position locks the second lock or the second lock group.

## Revendications

1. Une clé (1) pour verrouiller une serrure à barillet, comprenant
a. au moins une première surface (2) et au moins une seconde surface (2'),
b. avec des positions de balayage (4) prévues le long de l'extension longitudinale de la clé (1),
c. dans laquelle au moins un codage (3) est prévu sur la première surface (2) et au moins un autre codage (3') est prévu sur la seconde surface (2'),
d. dans laquelle les codages comprennent des points de commande (6, 6', 7, 7) prévus aux positions de balayage (4) transversalement à l'extension longitudinale de la clé (1) et disposés à des hauteurs de commande (5) déterminées, qui sont reliés entre eux par des rainures de commande (8, 8', 9, 9'),
e. dans laquelle au moins trois rainures de commande sont prévues, dont au moins une est réalisée sous forme de rainure de commande profonde (8, 8') avec des points de commande profonds (6, 6'), et les autres sous forme de rainures de commande peu profondes (9, 9') avec des points de commande peu profonds (7, 7'), les rainures de commande profondes (8, 8') présentant une profondeur de rainure plus grande que les rainures de commande peu profondes (9, 9'), et les rainures de commande peu profondes (9, 9') s'étendant sensiblement parallèlement les unes aux autres,
f. dans laquelle, à au moins une position de balayage (4), au moins un point de commande (25, 25') sur les deux surfaces (2, 2') présente une autre dimension, à savoir un diamètre plus grand que les points de commande (6, 6', 7, 7') aux autres positions de balayage (4),
**caractérisée en ce que**
g. le point de commande (25, 25') d'une autre dimension fait partie des rainures de commande profondes (8, 8') qui, en partant de la pointe de clé (20) jusqu'au point de commande (25, 25'), est réalisé sous forme d'une rainure de commande profonde d'un plus grand diamètre (26, 26'), dont le diamètre correspond sensiblement au diamètre du point de commande (25, 25') d'une autre dimension,
h. dans laquelle, à la pointe de clé (20), les rainures de commande profondes (8, 8') sont disposées entre les rainures de commande peu profondes (9, 9') et se fondent dans celles-ci, de sorte qu'il ne reste pas de nervure de matériau de séparation à la pointe de clé (20) entre les rainures de commande profondes (8, 8') et les rainures de commande peu profondes (9, 9').

2. La clé (1) selon la revendication 1, **caractérisée en ce que**
a. à au moins une position de balayage (4), les codages des deux surfaces sont différents du point de vue de la technique de fermeture, et
b. à au moins une position de balayage (4), les codages des deux surfaces sont identiques du point de vue de la technique de fermeture.

3. La clé selon la revendication 1 ou 2, **caractérisée en ce que** d'autres codages sont prévus sur les surfaces (2, 2') et/ou à d'autres positions de la clé (1).

4. La clé (1) selon l'une des revendications 1 à 3, **caractérisée en ce que** les positions de commande (6, 6', 7, 7') et/ou d'autres codages à d'autres positions de la clé (1) comprennent des rainures, des cannelures, des fraisages, des encoches essentiellement rectilignes, angulaires, circulaires ou courbes et qui s'étendent horizontalement ou verticalement, ou des élévations, des surfaces de commande, des chemins de commande, des creux, des creux de forage de diamètres et/ou de profondeurs identiques ou différents, avec des sphères supportées, des évidements de segments circulaires ou elliptiques, des élévations ou des creux en forme de segments sphériques, des codages magnétiques, des codages électroniques et/ou des combinaisons de ces éléments.

5. La clé (1) selon l'une des revendications 1 à 4, **caractérisée en ce que** les surfaces (2, 2') sont des faces plates de clé (16, 16').

6. La clé (1) selon l'une des revendications 1 à 4, **caractérisée en ce que** les surfaces (2, 2') sont des faces étroites de clé (15, 15').

7. La clé (1) selon l'une des revendications 1 à 6, **caractérisée en ce que** la première surface (2) est une face étroite de clé et la seconde surface (2') est une face plate de clé.

8. La clé (1) selon l'une des revendications 1 à 7, **caractérisée en ce que**, dans la direction longitudinale de la clé (1), au moins six positions de balayage (4) A - F et, dans la direction transversale de la clé (1), au moins six hauteurs de commande (5) a - f sont prévues.

9. La clé (1) selon l'une des revendications 1 à 8, **caractérisée en ce que** pour au moins une rainure de commande, de préférence pour les rainures de commande peu profondes (9, 9'), au moins trois, de préférence cinq, hauteurs de commande (5) sont prévues.

10. La clé selon l'une des revendications 1 à 9, comportant une pointe de clé (20) et un anneau de clé (10), **caractérisée en ce que** les codages (3, 3'), partant de la pointe de clé (20) en direction de l'anneau de clé (10), sont tout d'abord identiques sur les deux surfaces (2, 2'), et sont différents, de préférence de manière continue, à partir d'une position de balayage (4) déterminée.

11. La clé selon l'une des revendications 1 à 10 comportant une pointe de clé (20) et un anneau de clé (10), **caractérisée en ce que**, en partant de la pointe de clé (20) en direction de l'anneau de clé (10), la rainure de commande profonde (8, 8') ou les rainures de commande peu profondes (9, 9') ne s'étendent que jusqu'à une position de balayage (4) déterminée et les autres rainures de commande (8, 8', 9, 9') respectives s'étendent au-delà.

12. La clé selon l'une des revendications 1 à 11 comportant une pointe de clé (20) et un anneau de clé (10), **caractérisée en ce que** ce point de commande (25, 25') de dimension différente est situé à la première position de balayage (4) en partant de la pointe de clé (20).

13. La clé selon l'une des revendications 1 à 12, **caractérisée en ce que** le point de commande (25, 25') de dimension différente présente un diamètre supérieur d'environ 10 % à environ 40 % au diamètre des autres points de commande (6, 6', 7, 7').

14. La clé selon l'une des revendications 1 à 13, **caractérisée en ce que** la rainure de commande profonde (8, 8') est réalisée sous forme de rainure de commande profonde de plus grand diamètre (26, 26') en partant de la pointe de clé (20) jusqu'au point de commande (25, 25'), la rainure de commande profonde de plus grand diamètre (26, 26') se rétrécissant de la pointe de clé (20) en direction de l'anneau de clé (10) sur la rainure de commande profonde (8, 8'), de sorte qu'une zone d'entrée (28) de préférence en forme d'entonnoir est formée sur la pointe de clé (20).

15. Une serrure à barillet pour une clé (1) selon l'une des revendications 1 à 14, comprenant
a. un canal de clé (11) avec au moins deux faces,
b. avec des positions de balayage (12) prévues le long de l'extension longitudinale du canal de clé (11),
c. dans laquelle, à chaque position de balayage (12), il est prévu au moins un élément de commande (13, 13') avec des organes de commande (17, 17', 18, 18', 27, 27') pour l'engagement dans au moins un codage sur au moins une surface (2, 2') de la clé (1),
d. dans laquelle les éléments de commande (13, 13') comprennent des premiers organes de commande (17, 17') pour l'engagement dans des rainures de commande profondes (8, 8') et des secondes organes de commande (18, 18') pour l'engagement dans des rainures de commande peu profondes (9, 9'),
e. dans laquelle il est prévu au moins un élément de verrouillage (14, 14'), qui peut être amené en position de libération pour l'actionnement de la serrure lorsque l'élément de commande (13, 13') est dans une position correspondante,
f. dans laquelle les organes de commande (27, 27') présentent, à au moins une position de balayage (12), une autre dimension, à savoir une largeur plus grande, qu'aux autres positions de balayage (12),
**caractérisée en ce que**
g. ces organes de commande (27, 27') de dimensions différentes sont disposés à la dernière position de balayage (12), en partant d'une tête de noyau de la serrure à barillet, et sont conçus pour balayer des points de commande de plus grand diamètre (25, 25'), qui font chacun partie d'une rainure de commande profonde de plus grand diamètre (26, 26').

16. La serrure à barillet selon la revendication 15, **caractérisée en ce que**
a. des éléments de commande (13, 13') sont prévus au moins à une première position de balayage (12) sur deux faces du canal de clé (11) pour l'interrogation de codages différents sur deux surfaces (2, 2') de la clé, et
b. des éléments de commande (13, 13') sont prévus au moins à une seconde position de balayage (12) sur deux faces du canal de clé (11) pour l'interrogation de codages identiques sur deux surfaces (2, 2') de la clé.

17. La serrure à barillet selon la revendication 15 ou 16, **caractérisée en ce que** les éléments de commande (13, 13') présentent, pour la commande des éléments de verrouillage (14, 14'), des moyens d'engagement, en particulier une ou plusieurs rainures d'interrogation (19, 19'), qui, dans une ou plusieurs positions de l'élément de commande (13, 13'), coopèrent avec l'élément de verrouillage (14, 14') de telle sorte que celui-ci peut être amené en position de libération pour l'actionnement de la serrure.

18. Un système composé d'au moins deux serrures ou groupes de serrures selon l'une des revendications 15 à 17 et d'au moins une clé (1) associée selon l'une des revendications 1 à 14, **caractérisé en ce que**
a. au moins une première serrure ou un premier groupe de serrures interroge, à au moins une position de balayage déterminée, au moins uniquement le premier codage sur la première surface (2), et
b. au moins une deuxième serrure ou un deuxième groupe de serrures interroge, à cette position de balayage, au moins uniquement le second codage sur la seconde surface (2') de la clé,
c. de sorte que, dans une première position, la clé (1) bloque la première serrure ou le premier groupe de serrures, et que, dans une seconde position, elle bloque la deuxième serrure ou le deuxième groupe de serrures.
